# EUROPÄISCHE PATENTSCHRIFT

(11) **EP 0 431 484 B1**
(45) Veröffentlichungstag und Bekanntmachung des Hinweises auf die Patenterteilung: **02.02.1994**
(21) Anmeldenummer: 90122914.6
(22) Anmeldetag: 30.11.1990
(51) Int. Cl.: D03D 47/48

(54) **Verfahren zum Bilden einer Einlegekante**
Device for forming a tuck-in selvedge
Dispositif pour former une lisière de rentrage

(30) Priorität: 06.12.1989 DE 3940279
(43) Veröffentlichungstag der Anmeldung: 12.06.1991
(73) Patentinhaber: Klöcker-Entwicklungs-GmbH, D-46314 Borken/Weseke (DE)
(72) Erfinder: Schwemmlein, Christoph, W-4400 Münster (DE); Klöcker, Matthias, W-4280 Borken 3/Weseke (DE)
(74) Vertreter: Walther, Horst, Dipl.-Ing.

(56) Entgegenhaltungen:
- EP-A- 0 351 361
- DE-C- 725 262
- FR-A- 2 141 808
- US-A- 4 957 144

## Beschreibung

Die Erfindung betrifft ein Verfahren zum Bilden einer Einlegekante bei einem Gewebe auf einer mit einem Riet versehenen pneumatischen Webmaschine, und eine Streckdüse, insbesondere eine Streckdüse zum Bilden einer Einlegekante bei einem Gewebe, auf einer mit einem Riet versehenen pneumatischen Webmaschine.

Einlegekanten bei Geweben sind bekannt. Diese dienen im wesentlichen dazu, das Gewebe mit einem wulstigen Rand zu versehen. Hierzu ist bekannt, das Ende des Schußfadens eines Faches nach dessen Schließen in das sich öffnende nächste Fach einzulegen. Die mechanischen Mittel zur Bildung einer Einlegekante sind konstruktiv sehr aufwendig und damit teuer, aber auch sehr anfällig.

Der Erfindung liegt daher die Aufgabe zugrunde, ein Verfahren zum Bilden einer Einlegekante zu schaffen, durch das die oben genannten Nachteile vermieden werden. Die Aufgabe umfaßt ebenfalls die Ausbildung einer Streckdüse, durch die in vorteilhafter Weise auch die Einlegekante gebildet werden kann.

Das erfindungsgemäße Verfahren zeichnet sich dadurch aus, daß der Schußfaden durch eine dem Riet nachgeordnete Streckdüse geführt wird, daß die Streckdüse zusammen mit dem Riet beim Schließen des Gewebes vom Gewebe entfernt wird, wobei der Schußfaden aus der Streckdüse gezogen und im wesentlichen parallel zur Gewebekante zu liegen kommt, und daß mittels eines durch eine Düse erzeugten Luftstromes der vor der Gewebekante befindliche Schußfaden in das nächste sich öffnende Gewebefach eingetragen wird. Durch die Streckdüse wird gleichsam eine Fadenreserve gebildet, die durch das Zurückweichen der Streckdüse zusammen mit dem Riet in etwa parallel zur Gewebekante zu liegen kommt, so daß zum Bilden der Einlegekante das Schußfadenende nunmehr nur noch durch einen Luftstrom in das nächste sich öffnende Fach eingeblasen werden muß.

Nach einem weiteren Merkmal der Erfindung ist der zum Eintrag des Schußfadenendes in das nächste Gewebefach erforderliche Luftstrom fächerförmig ausgebildet; hierzu ist eine Düse mit mehreren übereinander angeordneten Düsenöffnungen vorgesehen.

Um zu gewährleisten, daß der Schußfaden in die Streckdüse einläuft, ist im Bereich des Rietes unmittelbar vor der Streckdüse eine Richtdüse vorgesehen.

Die Streckdüse, die insbesondere auch der Bildung der Einlegekante dient, ist gekennzeichnet durch einen Hauptkanal und einen C-förmig zum Hauptkanal angegeordneten Umlenkkanal, wobei der Umlenkkanal jeweils endseitig mit dem Hauptkanal in Verbindung steht, und einer senkrecht zum Hauptkanal am Eingang des Umlenkkanales angeordneten Düse zum Eintrag des Schußfadens in den Umlenkkanal.

Durch die Anordnung des Umlenkkanales in dar Streckdüse kann bei gleicher Breite der Düse ein größeres überstehendes Schußfadenende erzeugt werden, wodurch, aufgrund das längeren überstandes, eine festere Einlegekante gebildet werden kann. Hierzu ist zu bemerken, daß sich zur Bildung eines längeren Schußfadenendes, ein Herausragen des Schußfadens aus der Streckdüse verbietet, da der Streckdüse unmittelbar eine Kontrolleinrichtung nachgeordnet ist, mit der Fadenbrüche registriert werden.

Nach einer vorteilhaften Ausführungsform mündet in den Umlenkkanal eine weitere Düse, die eine zusätzliche Straffung das Schußfadens bewirkt.

Darüber hinaus ist in dem Umlenkkanal eine Bohrung vorgesehen, die der Düse für die zusätzliche Straffung des Fadens nachgeordnet ist. Durch diese Bohrung wird erreicht, daß in die Streckdüse eingeführte Flusen durch die Bohrung ausgetragen werden, so daß diese nicht in die Kontrolleinrichtung gelangen können. Hierdurch werden Unterbrechungen des Produktionsablaufes vermieden.

In der Zeichnung ist eine beispielsweise Ausführungsform dargestellt.
- Fig. 1: zeigt die Vorrichtung zur Bildung einer Einlegekante in perspektivischer Darstellung;
- Fig. 2: zeigt eine Ansicht von vorn;
- Fig. 3: zeigt die Streckdüse als Vertikalschnitt.

Gemäß Fig. 1 besteht die Vorrichtung zum Bilden einer Einlegekante aus einem Riet 1, einer insgesamt mit 2 bezeichneten Streckdüse und einer mit 3 bezeichneten Kontrolleinrichtung. Dem Riet 1 vorgelagert ist eine Luftdüse 4, durch die der Schußfaden 7 durch den Riettunnel 5 bis in die Streckdüse eingeführt wird. Unmittelbar vor der Streckdüse 2 ist im Bereich des Riettunnels eine weitere Düse 6 angeordnet, die der Führung des Schußfadens 7 dient, um zu gewährleisten, daß dieser in die Streckdüse 2 einläuft. Die der Streckdüse 2 unmittelbar nachgeordnete Kontrolleinrichtung 3 dient der Feststellung, ob der Schußfaden gerissen ist. Durch die vorbestimmte Länge des Schußfadens ist sichergestellt, daß dieser an sich nicht in den Bereich dieser Kontrolleinrichtung 3 gelangen kann; erst wenn ein Fadenbruch vorliegt, gelangt der Schußfaden, oder ein Teil des Schußfadens in die Kontrolleinrichtung, die das Einlaufen des Schußfadens registriert und die Maschine stillsetzt.

Die Streckdüse 2 selbst besteht im wesentlichen aus einem Hauptkanal 8 und einem Umlenkkanal 9. Im Bereich der Abzweigung des Umlenkkanales 9 von dem Hauptkanal 8 ist im etwa senkrechten Winkel zum Hauptkanal eine Düse 10 angeordnet, die dafür sorgt, daß der ankommende Schußfaden 7 in den Umlenkkanal 9 eingetragen wird. Im Bereich des Umlenkkanales 9 befindet sich eine weitere Düse 11, die eine zusätzliche Streckwirkung auf den Schußfaden 7 ausübt. Darüber hinaus ist am Ende des Umlenkkanals 9 eine öffnung 12 vorgesehen, durch die zumindest einen Teil der beim Weben entstehenden Flusen aus dem Umlenkkanal durchgetragen werden, um zu verhindern, daß diese in die der Streckdüse nachgeordnete Kontrolleinrichtung 3 einlaufen und hierdurch unter Umständen ein Stillsetzen der Maschine bewirken.

Die Herstellung der Einlegekante erfolgt nun derart, daß nach Eintrag des Schußfadens 7 in den Umlenkkanal 9 der Streckdüse, die Streckdüse 2 zusammen mit dem Riet aus der zuvor senkrechten Position verschwenkt wird, wobei der Schußfaden bei dieser Bewegung der Streckdüse aus der Streckdüse bzw. aus dem Umlenkkanal der Streckdüse herausgezogen wird und parallel zur Gewebekante zu liegen kommt. In dieser Position wird der Schußfaden bzw. das Ende des Schußfadens durch den durch die Düse 13 mit den übereinander angeordneten öffnungen 13a erzeugten fächerartigen Luftstrom in das nächste sich öffnende Fach eingetragen. Abgebunden wird der Schußfaden beim Schließen des Faches. Es ist natürlich denkbar, den Schußfaden im Hauptkanal 8 der Streckdüse zu fuhren; das hierbei entstehende überstehende Schußfadenende ist aber wesentlich kürzer, als wenn der Schußfaden durch den Umlenkkanal geführt wird. Je länger aber das im Fach einliegende Schußfadenende ist, um so besser hält die Einlegekante.

## Patentansprüche

1. Verfahren zum Bilden einer Einlegekante bei einem Gewebe auf einer mit einem Riet versehenen pneumatischen Webmaschine,
**dadurch gekennzeichnet,** daß der Schußfaden (7) durch eine dem Riet (1) nachgeordnete Streckdüse (2) geführt wird, daß die Streckdüse (2) zusammen mit dem Riet (1) beim Schließen des Faches vom Gewebe entfernt wird, wobei der Schußfaden aus der Streckdüse gezogen und im wesentlichen parallel zur Gewebekante zu liegen kommt, und daß mittels eines durch eine Düse (13) erzeugten Luftstromes der vor der Gewebekante befindliche Schußfaden (7) in das nächste sich öffnende Gewebefach eingetragen wird.

2. Verfahren nach Anspruch 1
**dadurch gekennzeichnet,** daß der durch die Düse (13) erzeugte Luftstrom fächerartig ist.

3. Verfahren nach Anspruch 1
**dadurch gekennzeichnet,** daß vor der Streckdüse im Bereich des Rietes eine Richtdüse (6) vorgesehen ist, die dafür sorgt, daß der Schußfaden (7) in die Streckdüse (2) einlaufen kann.

4. Verfahren nach Anspruch 2
**dadurch gekennzeichnet,** daß die Düse (13) zur Erzeugung des fächerartigen Luftstromes mehrere übereinander angeordnete Düsenöffnungen (13a) aufweist.

5. Streckdüse zur Verwendung im Verfahren nach Anspruch 1,
**gekennzeichnet durch**
einen Hauptkanal (8) und einen C-förmig zum Hauptkanal angeordneten Umlenkkanal (9), wobei der Umlenkkanal (9) jeweils endseitig mit dem Hauptkanal (8) in Verbindung steht, und einer senkrecht zum Hauptkanal (8) am Eingang des Umlenkkanales (9) angeordneten Düse (10) zum Eintrag des Schußfadens (7) in den Umlenkkanal (9).

6. Streckdüse nach Anspruch 5
**dadurch gekennzeichnet,** daß in den Umlenkkanal (9) eine weitere Düse (11) mündet, die eine zusätzliche Straffung des Schußfadens (7) bewirkt.

7. Steckdüse nach Anspruch 5
**dadurch gekennzeichnet,** daß der Düse (11) nachgeordnet in dem Umlenkkanal (9) eine Bohrung (12) angeordnet ist.

## Claims

1. Method of forming an inlaid edge at a woven fabric on a pneumatic loom provided with a reed, characterised thereby that the weft thread (7) is led through a stretching nozzle (2) arranged after the reed (1), that the stretching nozzle (2) together with the reed (1) is moved away from the woven fabric on closing of the shed, wherein the weft thread is drawn out of the stretching nozzle and comes to lie substantially parallel to the woven fabric edge, and that by means of an air current produced by a nozzle (13) the weft thread (7) disposed in front of the woven fabric edge is carried into the next, opening woven fabric shed.

2. Method according to claim 1, characterised thereby that the air current produced by the nozzle (13) is fan-shaped.

3. Method according to claim 1, characterised thereby that a directing nozzle (6) is provided in front of the stretching nozzle in the region of the reed and ensures that the weft thread (7) can run into the drawing nozzle (2).

4. Method according to claim 2, characterised thereby that the nozzle (13) for the production of the fan-shaped air current comprises several nozzle openings (13a) arranged one above the other.

5. Stretching nozzle for use in the method according to claim 1, characterised by a main channel (8) and a deflecting channel (9) arranged C-shaped relative to the main channel, wherein the deflecting channel (9) stands in connection at each end with the main channel (8), and a nozzle (10), which is arranged perpendicularly to the main channel (8) at the entrance of the deflecting channel (9), for carrying of the weft thread (7) into the deflecting channel (9).

6. Stretching nozzle according to claim 5, characterised thereby that a further nozzle (11), which effects an additional tightening of the weft thread (7), opens into the deflecting channel (9).

7. Stretching nozzle according to claim 5, characterised thereby that a bore (12) is arranged in the deflecting channel (9) after the nozzle (11).

## Revendications

1. Procédé pour former une lisière de rentrage dans un tissu sur une machine à tisser pneumatique pourvue d'un peigne,
**caractérisé** en ce que le fil de trame (7) est conduit à travers une buse d'extension (2) disposée à la suite du peigne (1), en ce que la buse d'extension (2), conjointement avec le peigne (1), est écartée du tissu lors de la fermeture de la foule, de sorte que le fil de trame est tiré hors de la buse d'extension et se place sensiblement parallèlement à la lisière du tissu, et en ce que le fil de trame (7) se trouvant devant la lisière est introduit dans la prochaine foule qui s'ouvre, au moyen d'un jet d'air produit par une buse (13).

2. Procédé selon la revendication 1, **caractérisé** en ce que ledit jet d'air produit par la buse (13) est en éventail.

3. Procédé selon la revendication 1, **caractérisé** en ce qu'il est prévu, devant la buse d'extension dans la zone du peigne, une buse directrice (6) agencée pour faire entrer le fil de trame (7) dans la buse d'extension (2).

4. Procédé selon la revendication 2, **caractérisé** en ce que la buse (13) produisant le jet d'air en éventail comporte plusieurs orifices de buse (13a) disposés les uns au-dessus des autres.

5. Buse d'extension pour la mise en oeuvre du procédé selon la revendication 1, **caractérisée** par un canal principal (8) et un canal détourné (9) disposé en forme de C à côté du canal principal, les deux extrémités du canal détourné (9) étant raccordées au canal principal (8), et par une buse (10) disposée perpendiculairement au canal principal (8) à l'entrée du canal détourné (9) pour introduire le fil de trame (7) dans le canal détourné (9).

6. Buse d'extension selon la revendication 5, **caractérisée** en ce qu'une autre buse (11) débouche dans le canal détourné (9) et produit une tension supplémentaire du fil de trame (7).

7. Buse d'extension selon la revendication 5, **caractérisée** en ce que ladite buse (11) est suivie d'un trou (12) dans le canal détourné (9).
